# EUROPÄISCHE PATENTANMELDUNG

(11) **EP 1 234 776 A2**
(43) Veröffentlichungstag der Anmeldung: **28.08.2002**
(21) Anmeldenummer: 02000921.3
(22) Anmeldetag: 16.01.2002
(51) Int. Cl.: B65D 19/00

(54) **Palette zum Transport von Plattenstapeln**

(30) Priorität: 21.02.2001 DE 10108108; 10.04.2001 DE 10117955
(71) Anmelder: Deutsche Rockwool Mineralwoll GmbH & Co. OHG, 45966 Gladbeck (DE)
(72) Erfinder: Klose, Gerd-Rüdiger, Dr.-Ing., 46286 Dorsten (DE)
(74) Vertreter: Wanischeck-Bergmann, Axel

(57) **Zusammenfassung**

Gegenstand der Erfindung ist eine Palette (1) zum Transport von Plattenstapeln, insbesondere Stapeln aus Dämmstoffplatten, die vorzugsweise zu Verpackungseinheiten zusammengefasst sind, wobei die Plattenstapel bzw. die Verpackungseinheiten auf einem Trägerelement (4) mit einer Auflagefläche (8) angeordnet sind und das Trägerelement (4) Auflagerkörper (11) aufweist, die derart am Trägerelement (4) angeordnet sind, dass die Auflagefläche (8) mit Abstand zu einer Aufstellfläche angeordnet ist und Eingriffsöffnungen (7) zwischen dem Trägerelement (4) und der Aufstandsfläche ausgebildet sind, die die Handhabung mit einem Hebezeug, beispielsweise einem Gabelstapler ermöglichen. Um eine gattungsgemäße Palette dahingehend weiterzuentwickeln, dass sie hinsichtlich ihrer Herstellung möglichst einfach und preiswert ausgestaltet und gleichzeitig problemlos recyclebar ist, ist vorgesehen, dass das Trägerelement (4) aus einem plastisch verformbaren Material besteht, dass das Trägerelement (4) zumindest zwei, sich aus einer im wesentlichen mit der Auflagefläche (8) übereinstimmenden Ebene heraushebende Ausbauchungen (6) aufweist, die der Anordnung der Auflagerkörper (11) dienen.

## Beschreibung

Gegenstand der Erfindung ist eine Palette zum Transport von Plattenstapeln, insbesondere Stapeln aus Dämmstoffplatten, die vorzugsweise zu Verpackungseinheiten zusammengefasst sind, wobei die Plattenstapel bzw. die Verpackungseinheiten auf einem Trägerelement mit einer Auflagefläche angeordnet sind und das Trägerelement Auflagerkörper aufweist, die derart am Trägerelement angeordnet sind, dass die Auflagefläche mit Abstand zu einer Aufstellfläche angeordnet ist und Eingriffsöffnungen zwischen dem Trägerelement und der Aufstandsfläche ausgebildet sind, die die Handhabung mit einem Hebezeug, beispielsweise einem Gabelstapler ermöglichen.

Um Transmissionswärmeverluste von beheizten Gebäuden zu verringern werden auf Außenflächen dieser Gebäude, sowie auf Innenwände und Decken Dämmschichten aufgebracht, die üblicher Weise aus Dämmplatten, Dämmstoffbahnen oder Dämmfilzen bestehen. Für die Wärmedämmung werden ganz überwiegend Dämmplatten aus Mineralwolle oder aus Polystyrol-Hartschaum verwendet. Ferner sind auch Dämmstoffe, wie beispielsweise Phenolharz-Hartschäume, Schaumglas, geschäumtes Wasserglas, Porenbeton oder dergleichen für voranstehend genannte Einsatzzwecke geeignet. Im Fassadenbereich müssen die Dämmschichten gegen Witterungseinflüsse sowie aus optischen Gründen abgedeckt werden. Aus diesem Grunde werden Bekleidungen aus beispielsweise Form- und Glattblechen, Faserzementplatten, Holz, Holzwerkstoffen oder dergleichen unter Zwischenlage der Dämmschicht auf Fassaden angeordnet. Vielfach werden die Dämmschichten auch mit Putzschichten abgedeckt, die zusammen mit den Dämmschichten sogenannte Wärmedämm-Verbundsysteme bilden.

Neben der Wärmeisolierung von Fassaden dienen Dämmplatten aus Polystyrol-Hartschaum oder Mineralwolle auch der Wärmedämmung im Innenbereich von Gebäuden. Beispielsweise werden derartige Dämmplatten auf Decken verlegt und mit einem schwimmenden Estrich abgedeckt. Derartige Bodenkonstruktionen dämmen die beim Begehen oder Befahren entstehenden Geräusche und dienen somit nicht nur der Wärme- sondern auch der Schalldämmung.

Deckplatten aus expandiertem Polystyrol-Hartschaum werden mit Rohdichten von ca. 15 bis 30 kg/m³ hergestellt. Mineralwolle-Dämmplatten weisen demgegenüber einen Rohdichtebereich zwischen 12 und 150 kg/m³ auf. Mineralwolle-Dämmplatten können in Abhängigkeit ihrer Faserorientierung in zwei grundsätzlich unterschiedliche Ausgestaltungen unterteilt werden. Üblicherweise weisen derartige Mineralwolle-Dämmplatten einen Faserverlauf parallel zu ihren großen Oberflächen auf. Durch verschiedene Verfahrensschritte können derartige Mineralwolle-Dämmplatten derart ausgestaltet werden, dass sie einen Faserverlauf im Wesentlichen rechtwinklig zu den großen Oberflächen aufweisen. Derartige Mineralwolle-Dämmplatten werden Mineralwolle-Lamellenplatten genannt und mit Rohdichten zwischen ca. 60 und 100 kg/m³ hergestellt. Von leichten Mineralwolle-Dämmplatten spricht man bei Rohdichten bis ca. 90 kg/m³.

Normalformatige Dämmplatten weisen Abmessungen zwischen 800 bis 1250 mm Länge und 500 bis 1000 mm, vorzugsweise 600 bis 625 mm Breite auf. Derartige Dämmplatten werden mit Hilfe von Polyäthylen-Folien zu Paketen mit Höhen von ca. 400 bis 600 mm zusammengefasst. Die Umhüllungen dieser Verpackungseinheiten bestehen üblicherweise aus dünnen, schrumpffähigen LDPE-Folien. Die derart ausgebildeten Verpackungseinheiten weisen mehr oder weniger offene Stirnseiten auf, die üblicherweise als Griffansatz verwendet werden, indem die Handhabe dadurch erfolgt, dass die handhabende Person in die Stimseite eingreift und die Verpackungseinheit an der Folie ergreift, wodurch insbesondere die Mineralwolle-Dämmplatten in ihrem hier angeordneten Schmalseitenbereich regelmäßig beschädigt werden.

Diese Verpackungseinheiten werden auch heute noch zu einem nicht unerheblichen Teil einzeln auf Transportfahrzeuge, nämlich Lastkraftfahrzeuge geladen und ebenso in Lagern oder auf Baustellen entladen und gelagert. Hierbei erzielt der Hersteller derartiger Dämmstoffplatten insbesondere den Vorteil einer weitgehenden Ausnutzung des Transport- bzw. Lagerraums bei gleichzeitiger Minimierung der Verpackungsmittel, für deren Wiederverwendung oder Beseitigung er nach den gesetzlichen Bestimmungen verantwortlich ist und entsprechende Kosten zu tragen hat.

Um Beschädigungen zu vermeiden und aus Gründen der Zeitersparnis beim Umschlag ist es darüber hinaus üblich, Dämmstoffplatten bzw. Verpackungseinheiten von Dämmstoffplatten auf Holzpaletten zu stapeln. Die Stabilität derart zusammengefasster Verpackungseinheiten wird durch lose oder geschrumpfte Umhüllungen, zumeist aus LDPE-Folien gewährleistet. Diese Folien umgeben sowohl die Palette, wie auch die darauf gestapelten Verpackungseinheiten bzw. die darauf gestapelten Dämmstoffplatten. Ferner ist auch die Verwendung von sogenannten Stretch-Folien üblich. Um zusätzliche Sicherungen vorzusehen, werden Klebeoder Spannbänder um Palette und Verpackungseinheiten gespannt, wobei zusätzlich Schutzschichten zur Druckverteilung bzw. zur Vermeidung von Beschädigungen der Dämmstoffplatten vorzusehen sind.

Üblicherweise werden sogenannte Euro-Paletten mit den Standardabmessungen 1200 mm Länge und 800 mm Breite verwendet. Durch die Anordnung von Abstandshaltern zwischen einer Auflagefläche der Palette und der Aufstellfläche, beispielsweise dem Boden, besteht die Möglichkeit, die Palette mit einem Hebezeug, beispielsweise einem Gabelstapler oder einem sogenannten Hubwagen zu unterfahren und anzuheben. Derartige Paletten werden mehrfach verwendet und müssen deshalb sorgfältig gesammelt und zum nächsten Verwendungsort transportiert werden. Die Paletten sind für hohe Lasten konzipiert, so dass sie eine robuste Konstruktion mit entsprechendem Eigengewicht aufweisen, welches bei einer Standard-Palette bei ca. 25 kg liegt. Das Sammeln und Bereitstellen stellt auf Baustellen eine erhebliche zusätzliche Belastung dar. Trotz des Wertes der Paletten und des Pfandsystems werden die Paletten häufig von Dächern oder Arbeitsgerüsten geworfen, was zu Beschädigungen und einem entsprechenden Reparaturaufwand führt, soweit die Paletten durch den Sturz nicht vollständig zerstört werden.

Die Paletten sind für die Lagerung und den Transport der zumeist leichten Dämmstoffstapel überdimensioniert. Größere Dämmstoffstapel werden daher auch auf sogenannten Einwegpaletten aus Holz gelagert. Es handelt sich hierbei um einfache Konstruktionen, die aber trotz ihres Einwegsystems nach dem Gebrauch gesammelt und der stofflichen Wiederverwertung zugeführt werden müssen. Neben den Kosten für die Sammelbehälter und den Abtransport müssen die Aufwendungen für die stoffliche Verwertung durch überörtlich tätige Unternehmen bezahlt werden. Weitere Kosten entstehen auch für das Sammeln der Paletten am Einsatzort.

Aus den voranstehenden Ausführungen ist zu erkennen, dass Dämmstoffe, insbesondere Mineralwolle-Dämmstoffplatten durch ihr Volumen und nicht durch ihr Gewicht bestimmt sind. Diese Produkte zeichnen sich durch eine Vielzahl von Anwendungstypen, Abmessungen und Rohdichteabstufungen aus und werden in der Regel jeweils in größeren Mengen angewendet. Der Vertrieb dieser Dämmstoffe erfolgt zum einen über Baustoffhändler, die aber in der Regel nur geringe Mengen bevorraten, wobei komplette Transporteinheiten, bestehend aus Palette und Verpackungseinheiten oftmals im Freilager bevorratet werden. In einem sehr großen Umfang sehen die Hersteller derartiger Dämmstoffe vor, dass die Dämmstoffe direkt an der Verarbeitungsstelle (Baustelle) angeliefert werden. Hierbei besteht das Problem, dass mitunter relativ kleine Mengen Dämmstoffe für mehrere Baustellen über große Entfernungen transportiert werden müssen, so dass eine sehr schnelle Entladung der Transporffahrzeuge von großem Vorteil ist. Aus logistischen Gründen wird immer häufiger vorgesehen, dass nicht nur einzelne Verarbeitungsstellen, sondern auch Zwischenlager angefahren werden. Hieraus ergeben sich bestimmte Anforderungen an Transporteinheiten, die sowohl für die Lagerung, wie auch die sofortige Verarbeitung auf der Baustelle geeignet sein sollen.

Eine Transporteinheit sollte daher Auflagerkörper aufweisen, die zum einen den Transport der Transporteinheit innerhalb des Herstellerwerks mit Hilfe von beispielsweise Gabelstaplern ermöglichen, wobei diese Gabelstapler auch für den Ladevorgang im Herstellerwerk eingesetzt werden. Andererseits muss sichergestellt sein, dass auch der Entladevorgang baustellenseitig bzw. seitens des Zwischenlagers problemlos ausgeführt werden kann. Üblicherweise sind auf Baustellen keine Gabelstapler, sondern allenfalls Baukräne vorhanden, die über entsprelen keine Gabelstapler, sondern allenfalls Baukräne vorhanden, die über entsprechende Hebezeuge verfügen. Alternativ kann auch das Transportfahrzeug mit einem entsprechenden Kran ausgerüstet sein. Die Auflagerkörper müssen eine statische Auflast entsprechend einer Stapelhöhe von zumindest 2,40 m tragen und die dynamischen Belastungen während eines längeren Transportweges ohne einen Zusammenbruch überstehen können. Geringe Beschädigungen oder eine gewisse Stauchung der Auflagerkörper sind dabei zu akzeptieren. Die Gebrauchstauglichkeit einer derartigen Transporteinheit ist dann gewährleistet, wenn ein Gabelstapler die Transporteinheit unterfahren, anheben und transportieren kann. Eine mehrmalige Wiederholung des Vorgangs ist in der Regel nicht erforderlich.

Aus dem Stand der Technik sind geeignete Transporteinheiten bekannt. Beispielsweise offenbart die DE 42 18 354 C2 eine Transporteinheit, bestehend aus einer Mehrzahl zu einem quaderförmigen Stapel geschichteter, plattenförmig ausgebildeter, jeweils eine Ebene bildende Mineralwolle-Dämmstoffplatten, wobei an der Unterseite des Stapels quer zu seiner Längserstreckung mindestens ein streifenförmig ausgebildeter, sich über die Gesamtbreite des Stapels erstreckender, aus druckfester Mineralwolle bestehende Auflagerkörper angeordnet ist, jeder Auflagerkörper mit dem Stapel durch eine den Stapel umgebende, ein- oder mehrlagige Folie verbunden ist, die so geführt ist, dass sie zumindest an einem Teil der Oberseite und zumindest an einem Teil der beiden Längsseiten des Stapels sowie an den beiden Stimseiten und der Unterseite des Auflagerkörpers anliegt. Bei dieser Transporteinheit werden relativ schwere, mit Abmessungen von ca. 2,1 m Länge und 1,2 m Breite auch relativ große, gleichzeitig aber druckfeste, formstabile Mineralwolle-Dachdämmplatten auf zwei Streifen aus demselben Material aufeinander gestapelt. Der etwa 1 m hohe und 400 kg wiegende Dämmplattenstapel wird auf Streifen abgelegt, deren Breite so bemessen ist, dass die zulässige Druckspannung des Dämmstoffs unterschritten wird. Plattenstapel und Auflagerkörper werden mit Hilfe einer dünnen Stretchfolie zusammengehalten. Im Gegensatz zu den üblicherweise verwendeten Holzpaletten verhindern die hierzu vergleichsweise weichen Dämmstoffstreifen beim Übereinanderstapeln der Transporteinheiten eine Beschädigung der darunterliegenden Dämmplatten. Bei schonender Behandlung können die Dämmstoffstreifen zumindest in Teilen beispielsweise in einer Flachdachkonstruktion eingebaut werden. Beschädigte Streifen werden mit dem üblichen Baustellenverschnitt abtransportiert oder auf der Baustelle als sogenannte Sickenfüller verarbeitet.

Eine alternative Ausgestaltung einer Transporteinheit ist aus der EP 0 664 257 B1 bekannt. Diese Druckschrift beschreibt ebenfalls einen Stapel aus Mineralwolle-Dämmstoffplatten, die auf einer Palette zum Transport des Stapels angeordnet sind. Die.Palette besteht aus einer druck- und biegefesten Dämmstoffplatte, vorzugsweise aus Steinwolle, welche auf zwei mit Abstand voneinander angeordneten länglichen Auflagerkörpern aus Dämmstoff, vorzugsweise aus Steinwolle angeordnet und mittels Folienumhüllungen zu einer Einheit verbunden ist. Demzufolge ist aus dieser Druckschrift eine Palette bekannt, die ausschließlich aus Materialien besteht, die baustellenseitig Verwendung finden können. Zum einen besteht die Palette nämlich aus Dämmstoffmaterialien, die ohne weiteres baustellenseitig verarbeitet werden können und andererseits sind Folienumhüllungen vorgesehen, die wiederum als Füllmaterial oder als Abdeckungen einsetzbar sind. Die voranstehend beschriebenen Transporteinheiten bzw. Paletten haben sich in der Praxis bewährt.

Ausgehend von diesem Stand der Technik liegt der Erfindung die **Aufgabe** zugrunde, eine gattungsgemäße Palette dahingehend weiterzuentwickeln, dass sie hinsichtlich ihrer Herstellung möglichst einfach und preiswert ausgestaltet und gleichzeitig problemlos recyclebar ist.

Die **Lösung** dieser Aufgabenstellung sieht bei einer ersten Ausführungsform einer erfindungsgemäßen Palette vor, dass das Trägerelement aus einem plastisch verformbaren Material besteht, dass das Trägerelement zumindest zwei, sich aus einer im Wesentlichen mit der Auflagefläche übereinstimmenden Ebene heraushebende Ausbauchungen aufweist, die der Anordnung der Auflagerkörper dienen.

Eine erfindungsgemäße Palette besteht demzufolge aus einem verformbaren Trägerelement, das im Ausgangszustand plattenförmig ausgebildet und in einem ersten Verfahrensschritt derart verformt wird, dass zwei Ausbauchungen ausgebildet werden, in die Auflagerkörper einlegbar sind. Als bevorzugtes Material ist ein leicht verformbares und insbesondere in einfacher Weise recyclebares Material vorzusehen, so dass sich beispielsweise Zellulose, insbesondere in Form von Pappe als geeignetes Material anbietet.

Die Ausbauchungen sind im Querschnitt rechteckig, insbesondere quadratisch ausgebildet, um eine möglichst große Stabilität der Ausbauchungen mit den eingelegten Auflagerkörpern zu erzielen, die notwendig ist, die Auflast zu tragen. Selbstverständlich kann bei einem großflächigen Trägerelement auch eine weitere Ausbauchung vorgesehen sein.

Nach einem weiteren Merkmal der Erfindung ist vorgesehen, dass sich die Ausbauchungen über die gesamte Länge des Trägerelementes erstrecken. Auch diese Ausgestaltung dient der Erzielung einer möglichst großen Stabilität der Ausbauchungen bzw. der erfindungsgemäßen Palette. Die Auflagerkörper, die beispielsweise aus zu Dämmzwecken geeigneten Materialien bestehen können sind insbesondere in den Ausbauchungen angeordnet, so dass das Trägerelement die Auflagerkörper vor Beschädigungen, insbesondere durch Feuchtigkeit schützt. Um eine möglichst große Auflagefläche auszubilden, ist nach einem weiteren Merkmal der Erfindung vorgesehen, dass die Auflagerkörper bündig mit der Auflagefläche abschließen.

Weiterhin kann dieser Vorteil dadurch verstärkt werden, dass sich die Auflagerkörper über die gesamte Breite der Auflagefläche erstrecken. Alternativ kann aber auch vorgesehen sein, dass die Auflagerkörper nur einen Teilbereich der Ausbauchungen ausfüllen, beispielsweise indem in jeder Ausbauchung zwei oder mehr im Abstand zueinander angeordnete Auflagerkörper angeordnet sind. Die Auflagerkörper und die Ausbauchungen tragen hierbei gemeinsam zur Stabilisierung der Palette bei.

Um die Tragfähigkeit der Palette zu erhöhen kann nach einem weiteren Merkmal vorgesehen sein, dass die Ausbauchungen mit den Auflagerkörpern über ein Versteifungselement miteinander verbunden sind, welches vorzugsweise aus einer reißfesten Folie, einer Pappe und/oder Klebebändern besteht. Das Versteifungselement ist auf der Auflagefläche des Trägerelementes angeordnet und deckt somit die Auflagefläche zumindest teilflächig, insbesondere vollflächig ab, um eine ebene Fläche zur Anordnung der Dämmstoffplatten bzw. der Verpackungseinheiten bereit zu stellen. Bei der Verwendung von Klebebändern können diese eine Klebefläche aufweisen, die zu den Dämmstoffplatten bzw. den Verpackungseinheiten ausgerichtet ist, um die Dämmstoffplatten bzw. Verpackungseinheiten auf der Palette zu fixieren.

Das Versteifungselement kann voll- oder teilflächig an den Ausbauchungen und/oder den Auflagerkörpern befestigt sein. Eine vollflächige Befestigung hat den Vorteil, dass die Palette in sich steifer ausgebildet ist und höhere Tragfestigkeiten aufweist.

Eine alternative **Lösung** der Aufgabenstellung sieht bei einer gattungsgemäßen Palette vor, dass das Trägerelement plattenförmig ausgebildet ist und eine der notwendigen Anzahl von Auflagerkörpem entsprechende Anzahl von Öffnungen aufweist, in die die Auflagerkörper einsetzbar sind.

Vorzugsweise weisen die Auflagerkörper an einem Ende einen nach außen weisenden Kragen auf, der auf der Auflagefläche aufliegt und mit dem Trägerelement verbunden ist.

Nach einem weiteren Merkmal dieser Ausgestaltung ist vorgesehen, dass die Auflagerkörper mit dem Trägerelement unmittelbar oder mittelbar verklebt, verschweißt, verklammert und/oder vernietet sind. Beispielsweise kann die Verbindung zwischen den Auflagerkörpern und dem Trägerelement mittelbar durch zumindest eine Deckplatte und/oder druck- und/oder reißfeste Folie erfolgen, die die auf der Auflagefläche aufliegenden Kragen der Auflagerkörper abdeckt und gleichzeitig mit der Auflagefläche verbunden ist, so dass sich die Auflagerkörper nicht aus den Öffnungen im Trägerelement herausdrücken können. Selbstverständlich besteht die Möglichkeit, die Auflagerkörper sowohl unmittelbar, als auch mittelbar mit dem Trägerelement zu verbinden, d. h. die Auflagerkörper sowohl mit dem Trägerelement beispielsweise zu verkleben, als auch mit beispielsweise einer Deckplatte abzudecken, die sowohl mit den Auflagerkörpern, wie auch mit dem Trägerelement verklebt sein kann.

Die Auflagerkörper bestehen vorzugsweise aus tiefgezogenen Kunststofffolien, Pappe- oder Metallhülsen, Phenolharz-Pressmassen, wobei auch Kombinationen dieser Materialien vorgesehen sein können.

Bei einer dritten Ausführungsform der Erfindung ist als **Lösung** der voranstehend dargestellten Aufgabe vorgesehen, dass das Trägerelement aus zumindest zwei Platten aus Pappe, gebundenen Mineralfasern, Polystyrol und/oder dergleichen gering druckfähigen Materialien besteht, die baustellenseitig insbesondere zu Dämmzwecken verwendbar sind, zwischen denen ein aussteifendes Element angeordnet ist, das mit beiden Platten verbunden ist.

Das aussteifende Element kann beispielsweise waben- oder stegförmig ausgebildet sein. Vorzugsweise sind die zu Dämmzwecken verwendbaren Materialien des Trägerelementes in einfacher Weise von den Elementen des Trägerelementes zu lösen, die nicht zu Dämmzwecken geeignet und somit einem Recyclingverfahren zurückzuführen sind.

Die auf den Auflagerkörpern aufliegende erste Platte weist zumindest eine höhere Biegesteifigkeit auf, als die die Auflagefläche aufweisende zweite Platte. Die zweite Platte weist eine gegenüber der ersten Platte größere Zugsteifigkeit auf. Beispielsweise kann die erste Platte aus einer Holzspanplatte und die zweite Platte aus Pappe bestehen. Diese Ausgestaltung hat den Vorteil, dass sie dem Schutz des Versandgutes, nämlich der Dämmstoffplatten oder der Verpackungseinheiten dient. Da die stärkste Beanspruchung der Palette während der Handhabung der Transporteinheit mit einem Hebezeug erfolgt, ist es vorteilhaft, die die Auflagefläche aufweisende Platte insbesondere gegen hohe Zugbeanspruchungen auszulegen.

Die voranstehend beschriebenen drei Ausführungsformen einer erfindungsgemäßen Palette können durch diverse Weiterbildungen in vorteilhafter Weise ausgebildet sein. Beispielsweise kann bei den ersten beiden beschriebenen Ausführungsformen der Palette vorgesehen sein, dass an zumindest einer Seitenkante des Trägerelementes ein plattenförmiges Element angeordnet ist, das auf die Auflagefläche klappbar und mit der Auflagefläche verbindbar ist. Dieses plattenförmige Element, welches vorzugsweise in zwei Teilelemente unterteilt ist, die an gegenüberliegenden Seitenkanten des Trägerelementes angeordnet sind, dient der Abdeckung der Ausbauchungen bzw. der eingesetzten Auflagerkörper sowie der Erhöhung der Stabilität der erfindungsgemäßen Palette. Vorzugsweise ist dieses plattenförmige Element mit Auflagefläche verklebt.

Nach einem weiteren Merkmal der Erfindung ist vorgesehen, dass auf der Auflagefläche und/oder dem plattenförmigen Element eine vorzugsweise reißfeste Folie angeordnet ist, die die Auflagefläche bzw. das plattenförmige Element vor Beschädigungen schützt und gleichzeitig eine für die Dämmstoffplatten bzw. die Verpackungseinheiten glattflächige Oberfläche bildet, die Beschädigungen an den Dämmstoffplatten bzw. den Verpackungseinheiten verhindert. Die Folie ist insbesondere mit der Auflagefläche und/oder dem plattenförmigen Element verklebt und vorzugsweise als mit Fasern verstärkte AI-PE-Verbund-Folie ausgebildet.

Nach einer Weiterbildung dieser Folie ist vorgesehen, dass die Folie eine drucksteife Einlage aufweist.

Die Folie kann teil- oder vollflächig mit der Auflagefläche verbunden sein.

Eine weitere Ausgestaltung der drei dargestellten erfindungsgemäßen Ausführungsformen der Palette sieht vor, dass die Auflagefläche und/oder das plattenförmige Element auf der den Verpackungseinheiten zugewandten Oberfläche eine Klebewirkung aufweist. Die Klebewirkung hat den Vorteil, dass die auf die Palette aufgesetzten Verpackungseinheiten gegen Verrutschen auf der Palette gesichert sind, so dass die weiteren Maßnahmen zur Fixierung der Verpackungseinheiten auf der Palette im Vergleich zum Stand der Technik unter geringerem Aufwand, beispielsweise einer geringeren Anzahl von Folienlagen bzw. einer geringeren Anzahl von Spannbändern erfolgen können.

Die Auflagerkörper bestehen vorzugsweise aus druckfesten Dämmstoffelementen, insbesondere aus Mineralfasern.

Es ist nach einem weiteren Merkmal der Erfindung vorgesehen, dass die Auflagerkörper mit dem Trägerelement form- und/oder kraftschlüssig verbunden, beispielsweise verklebt, verklammert und/oder verschweißt sind, so dass bei der Handhabung der erfindungsgemäßen Palette sichergestellt ist, dass während der Ausbildung von Transporteinheiten die Auflagerkörper nicht vom Trägerelement entfernt werden können. Ein Entfernen der Auflagerkörper vom Trägerelement erfordert bei dieser Ausgestaltung das Einwirken mit einer Mindestkraft, die üblicherweise beim Verpackungsvorgang nicht auf die Auflagerkörper einwirkt, sondern lediglich gezielt baustellenseitig aufgebracht wird, wenn die Auflagerkörper vom Trägerelement gelöst werden sollen, beispielsweise um die Auflagerkörper zu Dämmzwecken einzusetzen.

Zum Schutz des Trägerelementes kann vorgesehen sein, dass das Trägerelement mit einer gegen Feuchtigkeit resistenten Beschichtung ummantelt ist. Eine derartige Beschichtung verhindert einerseits die Aufnahme von Feuchtigkeit in die Palette und die Weitergabe der Feuchtigkeit über die Palette an die auf der Palette aufgestapelten Dämmstoffplatten, wenn die Palette beispielsweise baustellenseitig in einen Bereich hoher Feuchtigkeit gestellt ist. Andererseits wird hierdurch der Vorteil erzielt, dass das Trägerelement aufgrund seiner Neigung, keine Feuchtigkeit aufzunehmen, problemlos zu Dämmzwecken oder anderen baustellenseitig vorgesehenen Zwecken verarbeitet werden kann. Vorzugsweise ist die Beschichtung als Lackierung, Paraffinierung oder als Folie ausgebildet, wobei beispielsweise die Folie vom Trägerelement lösbar ausgebildet sein kann.

Nach einem weiteren Merkmal der Erfindung ist schließlich vorgesehen, dass die Auflagerkörper aus einem plastisch verformbaren Material, wie Pappe ausgebildet und in eine Drucksteife und gegen Scherung widerstandsfähige Form gefaltet sind.

Weitere Merkmale und Vorteile der Erfindung ergeben sich aus der nachfolgenden Beschreibung der zugehörigen Zeichnung, in der bevorzugte Ausführungsformen der erfindungsgemäßen Palette dargestellt sind. In der Zeichnung zeigen:
- Figur 1: eine erste Ausführungsform einer Palette in perspektivischer Ansicht;
- Figur 2: Palette gemäß Figur 1 in einer geschnitten dargestellten Seitenansicht;
- Figur 3: die Palette gemäß Figur 1 mit einem zusätzlichen plattenförmigen Element in perspektivischer Ansicht;
- Figur 4: die Palette gemäß Figur 3 in geschnitten dargestellter Seitenansicht;
- Figur 5: eine Weiterbildung der Palette gemäß den Figuren 1 bis 4 in einer geschnitten dargestellten Seitenansicht;
- Figur 6: eine Transporteinheit bestehend aus einer Palette mit darauf angeordneten Verpackungseinheiten, bestehend aus jeweils sechs Dämmstoffplatten in perspektivischer Ansicht;
- Figur 7: eine zweite Ausführungsform einer Palette in perspektivischer Ansicht;
- Figur 8: Palette gemäß Figur 7 in geschnitten dargestellter Seitenansicht;
- Figur 9: eine dritte Ausführungsform einer Palette in perspektivischer Ansicht;
- Figur 11: den Aussteifungskörper gemäß Figur 10 als abgewickelten Pappstreifen.

Figuren 1 bis 6 zeigen diverse Ausführen einer ersten Ausgestaltung einer Palette 1 zum Transport von Dämmstoffplatten 2, die zu Verpackungseinheiten 3 zusammengefasst sind. Die Palette 1 besteht aus einem Trägerelement 4 und Auflagern, wobei das Trägerelement 4 aus einem plastisch verformbaren Material, nämlich Pappe ausgebildet ist.

Das Trägerelement 4 ist gemäß Figur 1 in zwei zueinander beabstandet angeordneten Bereichen U-förmig gewinkelt, um Ausbauchungen 6 zu bilden. Zwischen den Ausbauchungen 6 ist eine Eingriffsöffnung 7 ausgebildet, die beispielsweise im Eingriff eines Hebezeuges, insbesondere Zinken eines Gabelstaplers dient.

Das Trägerelement 4 weist ferner eine Auflagefläche 8 auf, die aus einer Mittelfläche 9 und zwei Seitenflächen 10 besteht, wobei die Seitenflächen 10 jeweils durch eine Ausbauchung 6 von der Mittelfläche 9 getrennt sind.

In die Ausbauchungen 6 sind Auflagerkörper 11 eingesetzt, die aus einem zu Dämmzwecken geeigneten Material, beispielsweise aus mit Bindemitteln gebundenen Steinfasern bestehen, wobei die Auflagerkörper 11 eine hohe Rohdichte aufweisen und bündig mit der Mittelfläche 9 und den Seitenflächen 10, somit mit der Auflagefläche 8 abschließen.

Bei dem in Figur 1 dargestellten Ausführungsbeispiel ist zu erkennen, dass die Auflagerkörper 11 beabstandet zueinander in den Ausbauchungen 6 eingesetzt sind. Es ist aber auch denkbar, dass sich die Auflagerkörper 11 durchgehend durch die Ausbauchungen 6 erstrecken.

Bei einer Weiterbildung gemäß Figur 2 ist auf dem Trägerelement 4 eine Folie 12, beispielsweise eine mit Fasern verstärkte AI-PE-Verbund-Folie geklebt. Auf der Folie 12 wiederum sind Klebebänder 13 angeordnet, die der Befestigung der Verpackungseinheiten 3 auf der Palette 1 dienen. Die Folie 12 ist vollflächig auf dem Trägerelement 4 aufgebracht und überdeckt sowohl die Mittelfläche 9, als auch die Seitenflächen 10 und die Auflagerkörper 11. Die auf die Folie 12 aufgebrachten Klebebänder 13 decken die Folie 12 teilflächig ab und sind insbesondere als zweiseitig klebende Gewebebänder ausgebildet.

Eine weitere Ausführungsform einer Palette 1 gemäß Figur 1 ist in Figur 3 dargestellt. Ergänzend zu den Konstruktionselementen der Palette 1 gemäß Figur 1 weist die Palette 1 gemäß Figur 3 ein plattenförmiges Element 14 auf, das in zwei Teilelemente 15 unterteilt ist, die an gegenüberliegenden Seitenkanten 16 des Trägerelementes 4 klappbar angeordnet sind. Die Teilelemente 15 werden auf die Auflagefläche 8 geklappt, so dass ihre freien Seitenkanten 17 bündig aneinander anschließen.

In dieser Position sind die Teilelemente 15 des plattenförmigen Elementes 14 in Figur 4 dargestellt. Die Teilelemente 15 sind mit der Auflagefläche 8 des Trägerelementes 4 verklebt.

Die in den Figuren 1 bis 4 dargestellten Paletten 1 können gemäß Figur 5 durch eine ergänzende Folie 18 ausgesteift sein, die an den Unterseiten der Ausbauchungen 6 der Palette 1 angeordnet sind, wobei die Folie 18 mit den Ausbauchungen 6 verklebt sein kann.

Es ist zu erkennen, dass die Folie 18 doppellagig ausgebildet ist und an den Unterseiten der Ausbauchungen und teilweise an den rechtwinklig hierzu verlaufenden Aussenflächen der Ausbauchungen befestigt ist. Neben einer doppellagigen Folie 18 kann auch eine Folie 18 mit einem Pappelement kombiniert sein, das zusammen mit der Folie 18 gemäß Figur 5 an der Palette 1 befestigt ist.

In Figur 6 ist die Anwendung der Palette 1 gemäß den Figuren 1 bis 5 in Verbindung mit einer Vielzahl von Verpackungseinheiten 3 für Dämmstoffplatten 2 dargestellt. Es ist zu erkennen, dass die Ausführungsform der Palette 1 gemäß Figur 6 sich dadurch von den Ausführungsformen gemäß den Figuren 1 bis 5 unterscheidet, dass eine dritte, mittlere Ausbauchung 6 vorgesehen ist, deren konstruktive Ausgestaltung den beiden seitlich angeordneten Ausbauchungen 6 entspricht.

Eine zweite Ausführungsform einer Palette 1 ist in den Figuren 7 und 8 dargestellt. Bei dieser Ausführungsform der Palette 1 weist das Trägerelement 4 jeweils in seinen Eckbereichen eine Öffnung 19 auf, in die Auflagerkörper 5 eingesetzt sind. Jeder Auflagerkörper 5 besteht aus einem Fuß 20, der im Wesentlichen konisch ausgebildet ist und an seinem einen Ende einen Kragen 21 hat. Der Durchmesser des Fußes 20 entspricht im Wesentlichen dem Durchmesser der Öffnung 19, so dass der Kragen 21 mit einem gegenüber dem Fuß 20 vergrößerten Durchmesser auf dem Trägerelement 4 aufliegt. Die Kragen 21 der Füße 20 sind mit Teilelementen 15 überdeckt, die mit dem Trägerelement 4 an gegenüberliegenden Seitenkanten 16 verbunden sind und auf das Trägerelement 4 geklappt und mit diesem verklebt sind.

Die Auflagerkörper 5 bestehen aus tiefgezogenem Kunststoff und sind hohl ausgebildet.

Die Figuren 9 bis 11 zeigen schließlich eine dritte Ausführungsform einer Palette 1, deren Trägerelement 4 aus zwei Platten 22 und 23 besteht, deren Material baustellenseitig insbesondere zu Dämmzwecken verwendbar ist. Zwischen den Platten 22 und 23 ist zumindest ein aussteifendes Element 24 angeordnet, welches in der Ausführungsform gemäß Figur 9 als eine Platte aus Pappe ausgebildet ist, die in eine Vielzahl nebeneinander angeordneter, im Querschnitt trapezförmiger Abwinklungen geformt ist.

Unterhalb der unteren Platte 23 sind zwei Auflagerkörper 11 aus Mineralfaserdämmstoff angeordnet, die mit der unteren Platte 23 verklebt sind.

Das Element 24 kann auch gemäß den Figuren 10 und 11 ausgebildet sein und aus einem Pappstreifen 25 bestehen, der derart gefaltet ist, dass er einen gegen Scherung widerstandsfähigen Körper gemäß Figur 10 bildet. Der Pappstreifen 25 kann mehrlagig ausgebildet sein.

Gemäß Figur 11 besteht der Pappstreifen 25 aus fünf Abschnitten A, B, C, D und E, die derart zueinander ausgerichtet sind, dass die Abschnitte B, C, D, E im Querschnitt einen rechteckigen Körper bilden und der Abschnitt A in der Diagonalen dieses Körpers verläuft. Ein derartiges Element ist geeignet, zwischen den Platten 23 und 22 angeordnet zu werden, um eine ausreichend stabile Palette 1 zu bilden, wobei dann mehrere derartiger Elemente 24 zwischen den Platten 22 und 23 angeordnet sind. Darüber hinaus kann ein derartiges Element 24 auch als Auflagerkörper 11 Verwendung finden.

## Patentansprüche

1. Palette zum Transport von Plattenstapeln, insbesondere Stapeln aus Dämmstoffplatten, die vorzugsweise zu Verpackungseinheiten zusammengefaßt sind, wobei die Plattenstapel bzw. die Verpackungseinheiten auf einem Trägerelement mit einer Auflagefläche angeordnet sind und das Trägerelement Auflagerkörper aufweist, die derart am Trägerelement angeordnet sind, dass die Auflagefläche mit Abstand zu einer Aufstellfläche angeordnet ist und Eingriffsöffnungen zwischen dem Trägerelement und der Aufstandsfläche ausgebildet sind, die die Handhabung mit einem Hebezeug, beispielsweise einem Gabelstapler ermöglichen,
**dadurch gekennzeichnet,**
**dass** das Trägerelement (4) aus einem plastisch verformbaren Material besteht, dass das Trägerelement (4) zumindest zwei, sich aus einer im wesentlichen mit der Auflagefläche (8) übereinstimmenden Ebene heraushebende Ausbauchungen (6) aufweist, die der Anordnung der Auflagerkörper (11) dienen.

2. Palette nach Anspruch 1,
**dadurch gekennzeichnet,**
**dass** die Ausbauchungen (6) im Querschnitt rechteckig, insbesondere quadratisch ausgebildet sind.

3. Palette nach Anspruch 1,
**dadurch gekennzeichnet,**
**dass** sich die Ausbauchungen (6) über die gesamte Länge des Trägerelementes (4) erstrecken.

4. Palette nach Anspruch 1,
**dadurch gekennzeichnet,**
**dass** die Auflagerkörper (11) in den Ausbauchungen (6) angeordnet sind.

5. Palette nach Anspruch 1,
**dadurch gekennzeichnet,**
**dass** die Auflagerkörper (11) bündig mit der Auflagefläche (8) abschließen.

6. Palette nach Anspruch 1,
**dadurch gekennzeichnet,**
**dass** sich die Auflagerkörper (11) über die gesamte Breite der Auflagefläche (8) erstrecken.

7. Palette nach Anspruch 1,
**dadurch gekennzeichnet,**
**dass** die Auflagerkörper (11) in Abschnitte unterteilt sind, wobei zumindest jeweils zwei Abschnitte eines Auflagerkörpers (11) im Bereich einer Ausbauchung (5) im Abstand zueinander angeordnet sind.

8. Palette nach Anspruch 1,
**dadurch gekennzeichnet,**
**dass** die Ausbauchungen (6) mit den Auflagerkörpern (11) über ein Versteifungselement miteinander verbunden sind, welches vorzugsweise aus einer reißfesten Folie (18), einer Pappe und/oder Klebebändern besteht.

9. Palette nach Anspruch 8,
**dadurch gekennzeichnet,**
**dass** das Versteifungselement voll- oder teilflächig an den Ausbauchungen (6) und/oder den Auflagekörpern (11) befestigt ist.

10. Palette zum Transport von Plattenstapeln, insbesondere Stapeln aus Dämmstoffplatten, die vorzugsweise zu Verpackungseinheiten zusammengefaßt sind, wobei die Plattenstapel bzw. die Verpackungseinheiten auf einem Trägerelement mit einer Auflagefläche angeordnet sind und das Trägerelement Auflagerkörper aufweist, die derart am Trägerelement angeordnet sind, dass die Auflagefläche mit Abstand zu einer Aufstellfläche angeordnet ist und Eingriffsöffnungen zwischen dem Trägerelement und der Aufstandsfläche ausgebildet sind, die die Handhabung mit einem Hebezeug, beispielsweise einem Gabelstapler ermöglichen,
**dadurch gekennzeichnet,**
**dass** das Trägerelement (4) plattenförmig ausgebildet ist und eine der notwendigen Anzahl von Auflagerkörpern (5) entsprechende Anzahl von Öffnungen (19) aufweist, in die die Auflagerkörper (5) einsetzbar sind.

11. Palette nach Anspruch 10,
**dadurch gekennzeichnet,**
**dass** die Auflagerkörper (5) an einem Ende einen nach außen weisenden Kragen (21) aufweisen, der auf der Auflagefläche (8) aufliegt und mit dem Trägerelement (4) verbunden ist.

12. Palette nach Anspruch 10,
**dadurch gekennzeichnet,**
**dass** die Auflagerkörper (5) mit dem Trägerelement (4) unmittelbar und/oder mittelbar verklebt, verschweißt, verklammert und/oder vernietet sind.

13. Palette nach Anspruch 10,
**dadurch gekennzeichnet,**
**dass** die auf der Auflagefläche (8) aufliegenden Kragen (21) der Auflagerkörper (5) mit zumindest einer Deckplatte (14, 15) abgedeckt sind.

14. Palette nach Anspruch 13,
**dadurch gekennzeichnet,**
**dass** die Deckplatte (14, 15) als druck- und/oder reißfeste Folie ausgebildet ist.

15. Palette nach Anspruch 10,
**dadurch gekennzeichnet,**
**dass** die Auflagerkörper (5) aus tiefgezogenen Kunststofffolien, Pappe- oder Metallhülsen, Phenolharz-Pressmassen oder dergleichen bestehen.

16. Palette zum Transport von Plattenstapeln, insbesondere Stapeln aus Dämmstoffplatten, die vorzugsweise zu Verpackungseinheiten zusammengefaßt sind, wobei die Plattenstapel bzw. die Verpackungseinheiten auf einem Trägerelement mit einer Auflagefläche angeordnet sind und das Trägerelement Auflagerkörper aufweist, die derart am Trägerelement angeordnet sind, dass die Auflagefläche mit Abstand zu einer Aufstellfläche angeordnet sind und Eingriffsöffnungen zwischen dem Trägerelement und der Aufstandsfläche ausgebildet sind, die die Handhabung mit einem Hebezeug, beispielsweise einem Gabelstapler ermöglichen,
**dadurch gekennzeichnet,**
**dass** das Trägerelement (4) aus zumindest zwei Platten (22, 23) aus Pappe, gebundenen Mineralfasern, Polystyrol und/oder dergleichen gering druckfähigen Materialien besteht, die baustellenseitig insbesondere zu Dämmzwecken verwendbar sind, zwischen denen ein aussteifendes Element (24) angeordnet ist, das mit beiden Platten (22, 23) verbunden ist.

17. Palette nach Anspruch 16,
**dadurch gekennzeichnet,**
**dass** das aussteifende Element (24) waben- oder stegförmig ausgebildet ist.

18. Palette nach Anspruch 16,
**dadurch gekennzeichnet,**
**dass** die auf den Auflagerkörpern (11) aufliegende erste Platte (22) zumindest eine höhere Biegesteifigkeit aufweist, als die die Auflagefläche (8) aufweisende zweite Platte (23).

19. Palette nach Anspruch 18,
**dadurch gekennzeichnet,**
**dass** die zweite Platte (23) eine gegenüber der ersten Platte (22) größere Zugsteifigkeit aufweist.

20. Palette nach Anspruch 18,
**dadurch gekennzeichnet,**
**dass** die erste Platte (22) aus einer Holzspanplatte und die zweite Platte (23) aus Pappe besteht.

21. Palette nach Anspruch 1 oder 10,
**dadurch gekennzeichnet,**
**dass** an zumindest einer Seitenkante (16) des Trägerelementes (4) ein plattenförmiges Element (14) angeordnet ist, das auf die Auflagefläche (8) klappbar und mit der Auflagefläche (8) verbindbar ist.

22. Palette nach Anspruch 21,
**dadurch gekennzeichnet,**
**dass** das plattenförmige Element (14) zwei Teilelemente (15) aufweist, die an gegenüberliegenden Seitenkanten (16) angeordnet sind.

23. Palette nach Anspruch 21,
**dadurch gekennzeichnet,**
**dass** das plattenförmige Element (14) mit der Auflagefläche (8) verklebt ist.

24. Palette nach Anspruch 1, 10, 16 oder 21,
**dadurch gekennzeichnet,**
**dass** auf der Auflagefläche (8) und/oder dem plattenförmigen Element (14) eine vorzugsweise reißfeste Folie angeordnet ist.

25. Palette nach Anspruch 24,
**dadurch gekennzeichnet,**
**dass** die Folie mit der Auflagefläche (8) und/oder dem plattenförmigen Element (14) verklebt ist.

26. Palette nach Anspruch 24,
**dadurch gekennzeichnet,**
**dass** die Folie als mit Fasern verstärkte AI-PE-Verbund-Folie ausgebildet ist.

27. Palette nach Anspruch 24,
**dadurch gekennzeichnet,**
**dass** die Folie eine drucksteife Einlage aufweist.

28. Palette nach Anspruch 24,
**dadurch gekennzeichnet,**
**dass** die Folie teil- oder vollflächig mit der Auflagefläche (8) verbunden ist.

29. Palette nach Anspruch 1, 10, 16 oder 8,
**dadurch gekennzeichnet,**
**dass** die Auflagefläche (8) und/oder das plattenförmige Element (14) auf der den Verpackungseinheiten (3) zugewandten Oberfläche eine Klebewirkung aufweist.

30. Palette nach Anspruch 1, 10 oder 16,
**dadurch gekennzeichnet,**
**dass** die Auflagerkörper (5, 11) aus druckfesten Dämmstoffelementen, insbesondere aus Mineralfasern bestehen.

31. Palette nach Anspruch 1, 10 oder 16,
**dadurch gekennzeichnet,**
**dass** Trägerelement (4) aus einem Zellulosewerkstoff, insbesondere aus Pappe, Wellpappe oder aus Kunststoff ausgebildet ist.

32. Palette nach Anspruch 1, 10 oder 16,
**dadurch gekennzeichnet,**
**dass** die Auflagerkörper (5, 11) mit dem Trägerelement (4) form- und/oder kraftschlüssig verbunden, beispielsweise verklebt, verklammert und/oder verschweißt sind.

33. Palette nach Anspruch 1, 10 oder 16,
**dadurch gekennzeichnet,**
**dass** das Trägerelement (4) mit einer gegen Feuchtigkeit resistenten Beschichtung ummantelt ist.

34. Palette nach Anspruch 33,
**dadurch gekennzeichnet,**
**dass** die Beschichtung als Lackierung, Paraffinierung oder als Folie ausgebildet ist.

35. Palette nach Anspruch 1, 10 oder 16,
**dadurch gekennzeichnet,**
**dass** die Auflagerkörper (11) aus einem plastisch verformbaren Material, wie Pappe ausgebildet und in eine drucksteife und gegen Scherung widerstandsfähige Form gefaltet sind.
